# EUROPÄISCHE PATENTSCHRIFT

(11) **EP 0 113 737 B1**
(45) Veröffentlichungstag und Bekanntmachung des Hinweises auf die Patenterteilung: **24.05.1989**
(21) Anmeldenummer: 83902119.3
(22) Anmeldetag: 12.07.1983
(51) Int. Cl.: E06B 3/70, E06B 7/28

(54) **RAUMTRENNELEMENT, INSBESONDERE ÜBERFALZTES TÜRBLATT IN SELBSTTRAGENDER HOHLKASTENAUSFÜHRUNG**
PARTITION ELEMENT, PARTICULARLY ACCORDION DOOR PANEL EMBODIED AS A SELF-CARRYING BOX
ELEMENT DE SEPARATION, NOTAMMENT PANNEAU DE PORTE ACCORDEON EN CAISSON AUTOPORTANT

(30) Priorität: 14.07.1982 HU 228182
(43) Veröffentlichungstag der Anmeldung: 25.07.1984
(73) Patentinhaber: INNOFINANCE Altalános Innovácios Pénzintézet, H-1061 Budapest (HU)
(72) Erfinder: SIMO, Aron, H-1116 Budapest (HU)
(74) Vertreter: White, William (CH)
(86) Internationale Anmeldenummer: HU8300038
(87) Internationale Veröffentlichungsnummer: WO8400395

(56) Entgegenhaltungen:
- CH-A- 460 301
- CH-A- 521 505
- CH-A- 542 989
- DE-A- 2 209 503
- DE-A- 2 503 283
- DE-A- 3 025 944
- FR-A- 796 545
- FR-A- 1 202 769
- FR-A- 2 272 252
- GB-A- 1 382 359
- US-A- 2 677 443
- US-A- 3 455 078
- US-A- 3 757 473
- US-A- 3 894 357
- US-A- 3 981 103
- US-A- 4 213 317
- US-A- 4 295 299
- US-A- 4 344 258
- Aluminij w stroitelstwe, opyt projektirowanija, isgotowlenija, stroitelstwa, 1965, pages 11-12
- Architekturnye konstruktsii pod redaktsijej Kusnetsowa A.W.,1944, Isdat . Akademii Architektury SSSR, page 599, figure 257, figure 10

## Beschreibung

Die vorliegende Erfindung betrifft ein Raumtrennelement, insbesondere ein Türblatt gemäß dem Oberbegriff des Patentanspruchs 1.

Aus der CH-Patentschrift 521 505 ist eine Tür mit zwei in einem bestimmten lichten Abstand verlaufenden Flachplatten bekannt, die allseitig mit einer Folie überzogen sind. Die Flachplatten sind derart miteinander verbunden, daß sie eine selbsttragende Kastenkonstruktion mit einem inneren Hohlraum bilden. Die eine Flachplatte ist als äußere Türplatte ausgebildet und weist einen überstehenden Türfalzrand auf, der durch zueinander gegensinnig geneigte Gehrstöße entlang der Längskanten im wesentlichen C-förmig ausgebildet ist. Die andere Flachplatte ist als innere Türplatte ausgestaltet und weist einen durch Gehrstöße entlang ihrer Längskanten ausgebildeten Rand auf, wobei die Öffnung des C-förmigen Türfalzrandes durch ein Dichtprofil aus Gummi oder Kunststoff gefüllt ist, das sich zwischen dem Türfalzrand und dem Rand der inneren Türplatte befindet, um ein Lösen der Folie vom Plattenmaterial zu verhindern.

Aus der FR-A-1 202 769 ist ebenfalls eine Tür mit zwei in einem bestimmten lichten Abstand parallel verlaufenden metallischen Flachplatten bekannt, die form- und stoffschlüssig derart miteinander verbunden sind, daß sie eine selbsttragende Kastenkonstruktion mit einem von einem Kunststoff gefüllten Hohlraum bilden, wobei die eine Flachplatte auch einen C-förmigen Türfalzrand aufweist, dessen Öffnung direkt mit dem Rand der anderen Flachplatte abgeschlossen ist. Der Vorteil dieser bekannten Türen besteht darin, daß sie eine große Steifigkeit und Tragfähigkeit sowie eine gute Wärme- und/oder Schallisolierwirkung aufweisen. Sie sind jedoch relativ aufwendig.

Es ist daher Aufgabe der vorliegenden Erfindung, eine einheitliche Konstruktionslösung zu entwickeln, mit deren Hilfe sich Raumtrennelemente, insbesondere überfalzte Türblätter von guten Wärme- und Schallisolierungseigenschaften auf einer einheitlichen Materialbasis aus Plattenmaterialien rationell und serienmäßig herstellen lassen.

Die vorliegende Erfindung beruht nun auf der Erkenntnis, daß sich das technologische Verfahren nach dem inzwischen bereits verbreitet bekannten «Folding System» (an sich patentiert in mehreren Ländern für die Firma W. Lehbrink GmbH & Co. KG, Oerlinghausen-Helpup, Bundesrepublik Deutschland) auch auf das Gebiet von Raumtrennelementen übertragen läßt.

Ausgehend von der obigen Erkenntnis wird die gestellte Aufgabe durch ein Raumtrennelement mit den im kennzeichnenden Teil des Patentanspruchs 1 angegebenen Merkmalen gelöst. Weitere vorteilhafte Ausgestaltungen der Erfindung sind in den abhängigen Ansprüchen angegeben.

Durch das erfindungsgemäße Raumtrennelement werden die eingangs geschilderten Nachteile der bekannten Türkonstruktionen voll beseitigt. Es stellt eine insbesondere für die industrielle Serienherstellung völlig fertigungsgerechte Konstruktion dar, welche darüber hinaus auch ästhetische und zusätzliche funktionelle Vorteile bietet, wobei gleichzeitig auch anspruchsvolle Spezialwünsche ohne Konstruktions- oder Technologieänderungen mit berücksichtigt und praktisch vom Lager aus mit minimalem Zeitaufwand seitens des Herstellers erfüllt werden können. Auch ist es von bemerkenswerter Bedeutung, daß die erfindungsgemäßen Raumtrennelemente, insbesondere überfalzten Türblätter 30 bis 50% leichter als die funktionell gleichwertigen herkömmlichen Ausführungen sein können. Bedingt durch die verwendete Herstellungstechnologie, Maßänderungen, d. h. Umstellung von einer Standardgröße auf eine andere, sind leicht und mit geringem Zeitverlust möglich.

Verwendet man aus irgend einem Grunde stärkere Platten für die Türplatten und will man trotzdem einen relativ schmalen Türfalzrand erzielen, so läßt sich dies dadurch erreichen, daß die entsprechenden Randbereiche der Plattenzuschnitte vor oder gleichzeitig oder aber nach der Anbringung der Keilfugen durch entsprechende Abfräsungen querschnittgeschwächt werden.

Weitere Merkmale, Ausgestaltungen und Vorteile der Erfindung werden nachstehend an einigen Ausführungsbeispielen und Einzelheiten anhand der beiliegenden Zeichnung näher beschrieben. In der Zeichnung sind
Fig. 1 eine Ansicht eines als Volltürblatt ausgeführten überfalzten Raumtrennelementes gemäß der Erfindung, wobei derTürfalz aus Darstellungsgründen etwas überbetont in seinen Dimensionen gezeigt ist,
Fig. 2 eine Stirnansicht des Volltürblattes nach Fig. 1,
Fig. 3 eine Ansicht eines als Glastürblatt ausgeführten Raumtrennelementes nach der Erfindung,
Fig. 4 eine Stirnansicht des Glastürblattes nach Fig. 3,
Fig. 5 ein Teilschnitt durch das erfindungsgemä-βe Volltürblatt entlang der Ebene V nach Fig. 1,
Fig. 6 eine Stirnansicht des Plattenzuschnittes für die innere Türplatte eines erfindungsgemäßen Türblattes nach Anfertigung der 90°-Keilfugen, jedoch vor dem Zufalten der Verbindungsflächen zu Gehrstoßen dargestellt,
Fig. 7 eine Teilansicht des Plattenzuschnittes für die äußere Türplatte in der gleichen Herstellungsphase wie in Fig. 6 für die innere Türplatte gezeigt dargestellt,
Fig. 8 bis 10 analoge Teilschnitte bzw. Teilansichten wie in den Figuren 5 bis 7 gezeigt, wobei stärkere Türplatten im Bereich ihrer form- und stoffschlüssigen Verbindung vor oder gleichzeitig mit der Herstellung der entsprechenden 90°-Keilfugen durch Abfräsungen querschnittsgeschwächt sind,
Fig. 11 ein Teilschnitt durch das Glastürblatt entlang der Ebene XI nach Fig. 3,
Fig. 12 ein Teilschnitt durch das Volltürblatt entlang der Ebene XII nach Fig. 1, an dem eine beispielsweise Einbaumöglichkeit eines Türschlosses gezeigt ist,
Fig. 13 ein Teilschnitt durch das Volltürblatt entlang der Ebene XIII nach Fig. 1, der eine bevorzugte Einbau- und Befestigungsmöglichkeit der Türbänder zeigt,
Fig. 14 bis 17 schematische Darstellungen der an sich bekannten «Folding System" Technologie in einzelne Verfahrensschritte zerlegt für die Herstellung zweier zueinander gegensinnig neigenden Gehrstöße,
Fig. 18 eine Ansicht einer inneren Türplatte, wobei im inneren Hohlraum ein als Stahlgitterwerk mit Stahlrahmen ausgebildeter Futtereinsatz vorhanden ist, und die Falzrandkontur der (entfernten) äußeren Türplatte mit gestrichelter Linie angedeutet ist, und
Fig. 19 eine analoge Ansicht einer inneren Türplatte wie in Fig. 18 gezeigt, wobei der innere Hohlraum sowohl ein Stahlgitterwerk als Futtereinsatz, wie auch einen Mehrpunkt-Schloßmechanismus in seiner Sperrstellung schematisch gezeigt enthält.

Figuren 1 und 2 bzw. 3 und 4 der Zeichnung zeigen Ansichten von beispielshalber als Türblätter 1 (Volltürblatt in Fig. 1 und 2 bzw. Glastürblatt in Fig. und 4) ausgeführten Raumtrennelementen nach der Erfindung, welche jeweils aus entlang drei Kanten zu einer selbsttragenden Kastenkonstruktion mit einem inneren Hohlraum 14 form-und stoffschlüssig (durch Verkleben der entsprechenden Verbindungsflächen) miteinander verbundenen Türplatten 11 und 12 bestehen. Insbesondere zunächst dem Teilschnitt gemäß Fig. 5 entlang der Ebenen V nach Fig. 1 ist klar zu entnehmen, daß die innere Türplatte 12 einen jeweils durch zwei gleichsinnig verlaufende Gehrstöße 122 entlang ihrer beiden Längskanten und entlang ihrer oberen Querkante zur Türblattebene mit Abstand parallel stufenförmig ausgehobenen abstehenden Rand 121 aufweist. Die äußere Türplatte 11 ist dagegen mit einer durch zueinander gegensinnig geneigte Gehrstöße 112 entlang der Längskanten und entlang der entsprechenden oberen Querkante den ausgehobenen abstehenden Rand 121 der inneren Türplatte 12 C-förmig herumgreifenden, einen überstehenden Türfalzrand 111, und damit einen Türfalz 13 entlang der genannten drei Kanten ergebenden Randausbildung versehen. Alle Verbindungsflächen zwischen den Türplatten 11 und 12 sowie diejenigen der Gehrstöße 112 und 122 sind verleimt, wodurch eine einwandfreie form- und stoffschlüssige Verbindung der Türplatten 11 und 12 zu einer selbsttragenden Hohlkastenkonstruktion, dessen innerer Hohlraum 14 zunächst von unten noch durch eine Schlitzöffnung frei zugänglich ist, gewährleistet ist. Die Türplatten 11 und 12 bestehen aus oberflächenbeschichteten Flachplatten, insbesondere aus Sperrholz-, Span- oder Hartfaserplatten, wobei alle Gehrstöße 112, 122 entlang der genannten drei Kanten durch Anwendung der bekannten Herstellungstechnologie gemäß dem sogenannten Folding-System (siehe hierzu Fig. 14 bis 17) erzeugt werden. Hierzu werden als erstes 45°-Verbindungsflächen in entsprechende Flächen von maßgeschnittenen Plattenzuschnitte für die Türplatten 11 und 12 (Fig. 6, 7 bzw. 14) gefräst, wobei am Grund der so entstehenden 90°-Keilfugen 113, 123 die Oberflächenbeschichtung unbeschädigt stehen bleibt. In einem Arbeitsgang können alle Fräsungen angebracht werden, was bei standardisierten Konstruktionen, wie es hier der Fall ist, erhebliche Rationalisierungsmöglichkeiten bietet. Es werden zugleich auch die überflüssigen Ecken der maßgeschnittenen Plattenzuschnitte ausgeschnitten und abgeschrägt. Als nächster Schritt folgt das Einbringen von Leim in die fertigen Leimfugen (siehe Prinzipskizze nach Fig. 15). Da der Leim zur Erzielung der vollen Endfestigkeit, die schließlich die Folding-Verbindung der konventionellen ebenbürtig macht, allerdings mehrere Stunden benötigt, kann nach dem _{"}Zufalten» der Gehrungen (siehe Fig. 16) in die Fugenwinkel eine Raupe Schnellmontagekleber gelegt werden, der die Verbindung für die Dauer der Aushärtung des eigentlichen Leimes fixiert (Fig. 17). Bei der Herstellung eines Türblattes 1 gemäß der Erfindung wird zunächst die innere Türplatte 12 durch Zufalten der Keilfugen 123 zu Gehrstößen, die gleichsinnig schräg verlaufen, fertiggestellt, wobei der stufenförmig aus der Plattenebene ausgehobene abstehende Rand 121 entlang der drei Plattenkanten entsteht. Hiernach legt man das erhaltene Gebilde auf die äußere Türplatte 11 auf, und es erfolgt nun das Zufalten der Keilfugen 113 zueinander der gegensinnig schräg verlaufenden Gehrstöße 112, wodurch der Rand 121 der inneren Türplatte 12 formschlüssig durch die C-förmige Randausbildung der äußeren Türplatte umgriffen wird. Die Verleimung ergibt dazu noch eine stoffschlüssige Verbindung der beiden Türplatten 11 und 12. Der Fig. 5 ist weiters klar zu entnehmen, daß dadurch ein ausgeprägter Türfalz 13, begrenzt durch einen Türfalzrand 111 entlang der drei Kanten des Türblattes 1 entsteht, dessen Oberflächenbeschaffenheit dank der unbeschädigten Oberflächenbeschichtung durch Verwendung der Folding-Technologie mit der der übrigen Türblattflächen völlig identisch ist und keinerlei Nacharbeit bedarf.

Verwendet man aus irgend einem Grunde stärkere Platten für die Türplatten 11 und 12, und will man trotzdem einen relativ schmalen Türfalzrand erzielen, so läßt sich dies, wie in Fig. bis 10 deutlich gezeigt, dadurch erreichen, daß die entsprechenden Randbereiche der Plattenzuschnitte vor oder gleichzeitig oder aber nach der Anbringung der Keilfugen 113 bzw. 123 durch entsprechende Abfräsungen 114 bzw. 124 querschnittgeschwächt werden. Alle übrigen Verfahrensschritte sind dabei identisch mit den in Verbindung mit Fig. 5 bis 7 beschriebenen.

Wie bereits erwähnt, entsteht dadurch eine äu-βerst starre, formbeständige und selbsttragende Hohlkastenkonstruktion, die einen inneren Hohlraum 14 besitzt, der zunächst von unten noch durch eine schlitzartige Öffnung hindurch im ganzen Querschnitt frei zugänglich ist. Bei ganz einfachen anspruchslosen Raumtrennelementen kann diese Öffnung mittels einer Schließplatte 16 aus Holz oder Plast, vorzugsweise jedoch erst am Einbauplatz nach örtlicher Maßbeschneidung abgeschlossen werden. Aus derartigen Raumtrennelementen, insbesondere wenn sie einen symmetrischen Türfalz 13 aufweisen, dessen Tiefe mit der Stärke des Türfalzrandes 111 übereinstimmt, können durch Aneinanderreihen glatte, ebene Trennwände aufgebaut werden.

Insbesondere in ihren Ausführungen als Volltüren, können jedoch die erfindungsgemäßen Türblätter 1 zahlreichen Anwendungsansprüchen gerecht im Sinne der Erfindung weitergebildet werden. Wie bereits erwähnt, kann in den Hohlraum 14 zwischen den Türplatten 11 und 12 ein feuerbeständiger, feuerhemmender und/oder wärme-und/oder schallisolierender Füllstoff, beispielsweise Mineralwolle in Form von einer oder mehreren Schichten durch die unten zunächst offene schlitzförmige Öffnung auf einfachste Weise eingebracht werden. Auch ein Ausschäumen des Hohlraumes 14 mit entsprechenden bekannten Kunstharzen ist leicht möglich. Zudem oder auch ohne dies kann im Hohlraum 14 ein einbruchsicherer, festigkeitserhöhender Futtereinsatz 4, vorzugsweise ein in einen Stahlrahmen 41 eingebettetes Stahlgitterwerk 42, wie es in Fig. 18 gezeigt ist, vorhanden sein. Für besonders hohe Sicherheitsansprüche eignet sich beispielsweise eine Ausführung wie sie in Fig. 19 dargestellt ist. Hierbei ist im Hohlraum 14 zwischen den Türplatten 11 und 12 ein Mehrpunkt-Schloßmechanismus 5 (im vorliegenden Beispiel mit acht Schließpunkten) mit vorhanden, der beispielsweise aus mit bewegungsübertragenden Zahnrädern 52 in Eingriff stehenden verzahnten Bereichen ausgebildeten, verschiebbar geradgeführten Stahlstäben 51 besteht. In Fig. 19 ist der Mehrpunkt-Schloßmechanismus in seiner Sperrstellung dargestellt, wo die Enden der Stahlstäbe 51 in (nicht dargestellte) Bohrungen eines Türstockes hineingreifen. Bewegt man jedoch den vertikal geradgeführten langen Stahlstab 51 in Pfeilrichtung oder wird eines der Zahnräder im Uhrzeigersinn verdreht, so werden die Stahlstabenden sämtlich aus den Bohrungen in das Türblattinnere zurückgezogen, wodurch ein Öffnen der Tür ermöglicht ist.

In Fig. 11 ist eine Ausführung des erfindungsgemäsen Raumtrennelementes als Glastür im Teilschnitt dargestellt. Für die form- und stoffschlüssige Verbindung der Türplatten 11 und 12 gelten die in Verbindung mit den Fig. 5 bis 7 bzw. 8 bis 10 gesagten Ausführungen, wobei für identische Teile die gleichen Bezugszahlen verwendet wurden. Als eine Weiterbildung ist jedoch in einem Flächenbereich der Türplatten 11 und 12 (siehe Fig. 3) ein durch eine Glasscheibe 151 verschlossener Fensterausschnitt 15 vorhanden. Zwischen den Türplatten 11 und 12 sind ferner um den Fensterausschnitt 15 herum den inneren Hohlraum 15 abgrenzende Distanzstücke 152 angeordnet. Die Glasscheibe 151 ist im Fensterausschnitt 15 beiderseits durch Einfaßbänder 153, die ihrerseits hier ebenfalls nach der Folding-Technologie hergestellt sind, gehaltert. Selbstverständlich können im (oder in den) Fensterausschnitt(en) auch an sich schließbare Fensterflügel eingebaut sein.

Auch ein Türschloß 3 von an sich gewöhnlicher Ausführung wie auch an sich bekannte Beschläge, insbesondere Türbänder 2 können im Zusammenhang mit überfalzten Türblättern 1 gemäß der Erfindung verwendet werden. Diese können wiederum auf einfachste Weise nach Fertigstellung der selbsttragenden Hohlkastenkonstruktion in den inneren Hohlraum 14 je nach Bedarf eingeführt und an entsprechenden vorgesehenen Stellen befestigt werden. Lasttragende Querschnitte werden dabei gar nicht oder nur vernachlässigbar geschwächt, da lediglich Durchbrüche 34 für Türbügel, Türschild und für die Schloßzungen vorzusehen sind.

Fig. 12 zeigt eine bevorzugte Ausführungsform für eine Befestigungsmöglichkeit eines Türschlosses 3, wonach es mit einem am stufenförmigen Absatz (am Grund) des Türfalzes 13 in Gewindebohrungen eines Schloßschildes mittels durchgehender Senkschrauben 33 befestigt ist. In die Türplatten 11 und 12 sind Durchbrüche 34 für Türbügel, Türschild (Fig. 1 und 3), sowie für die Schloßzunge 31 eingearbeitet.

Aus Fig. 13 ist schließlich ersichtlich, daß das erfindungsgemäße Türblatt 1 mit Türbändern 2 mit durch in den Türfalzrand 111 eingelassene in durchgehende Bohrungen hindurchgeführte Gewindeschenkel 21 ausgerüstet sein kann, wobei die Gewindeschenkel 21 in den Hohlraum 14 zwischen den Türplatten 11, 12 vorzugsweise durch die entlang der unteren Querkante des Türblatts 1 vorübergehend offengelassene schlitzartige Öffnung hindurch einführbare Gegenstücke 22 verankert sind. Diese Gegenstücke 22 können vorzugsweise aus einem Plastmaterial als Klötze mit mindestens einer bei der Herstellung eingebetteten Gewindebuchse aus Stahl ausgebildet sein.

Die Erfindung ist jedoch keineswegs auf die in den obigen lediglich beispielshalber zum besseren Verständnis ausführlich beschriebenen Beispiele beschränkt, sondern im Rahmen des durch die nachstehenden Patentansprüche bestimmten Schutzumfanges können zahlreiche andere Ausführungen ohne Abweichung vom Erfindungsgedanken verwirklicht werden.

## Patentansprüche

1. Raumtrennelement, insbesondere ein Türblatt, mit zwei in einem bestimmten lichten Abstand parallel verlaufenden, zumindest einseitig oberflächenbeschichteten Flachplatten, die form-und stoffschlüssig derart miteinander verbunden sind, daß sie eine selbsttragende Kastenkonstruktion mit einem inneren Hohlraum (14) bilden, wobei die eine Flachplatte als äußere Türplatte (11) mit einem überstehenden, durch zueinander gegensinnig geneigte Gehrstöße (112) entlang der Längskanten im wesentlichen C-förmig ausgebildeten Türfalzrand (111) versehen ist, der sich zumindest entlang drei Kanten erstreckt, wobei ferner die andere Flachplatte als innere Türplatte (12) mit einem durch Gehrstöße (122) entlang ihrer Längskanten ausgebildeten, die Öffnung des C-förmigen Türfalzrandes (111) abschließenden Rand (121) versehen ist, und wobei das Raumtrennelement je nach Verwendungszweck mit an sich bekannten Beschlägen versehen ist, dadurch gekennzeichnet, daß der Rand (121) der inneren Türplatte (12) sowie der C-förmig ausgebildete Türfalzrand der äußeren Türplatte (11) im Vergleich zu denjenigen der übrigen Flachplattenbereiche durch Abfräsungen (124, 114) geschwächte Querschnittstärken aufweisen.

2. Raumtrennelement nach Anspruch 1, dadurch gekennzeichnet, daß die Gehrstöße (122, 112) jeweils durch Verleimung und durch anschließendes Zufalten von mittels Einfräsen von 90°-Keilfugen (123, 113) in die maßgeschnittenen, oberflächenbeschichteten Flachplattenzuschnitte unter Belassung der Oberflächenbeschichtung am Fugengrund erzeugten 45°-Verbindungsflächen gemäß der an sich bekannten «Folding-System» Technologie ausgebildet sind.

3. Raumtrennelement nach Anspruch 1 oder 2, dadurch gekennzeichnet, daß im Hohlraum (14) zwischen den Türplatten (11, 12) ein feuerbeständiger, feuerhemmender und/oder wärme- und/ oder schallisolierender Füllstoff in Form von zumindest einer vorzugsweise durch eine entlang der im Gebrauchszustand zweckmäßig unteren Querkante vorübergehend offengelassene schlitzartige Öffnung hindurch eingebrachten oder eingeschäumten Schicht vorhanden ist.

4. Raumtrennelement nach einem der Ansprüche 1 bis 3, dadurch gekennzeichnet, daß im Hohlraum (14) zwischen den Türplatten (11, 12) ein einbruchsicherer, festigkeitserhöhender Futtereinsatz (4), vorzugsweise ein in einen Stahlrahmen (41) eingebettetes Stahlgitterwerk (42) vorhanden ist.

5. Raumtrennelement nach einem der Ansprüche 1 bis 4, dadurch gekennzeichnet, daß es einen im Hohlraum (14) zwischen den Türplatten (11, 12) untergebrachten, vorzugsweise aus mit bewegungsübertragenden Zahnrädern (52) im Eingriff stehenden verzahnten Bereichen ausgebildeten, verschiebbar geradgeführten Stahlstäben (51) bestehenden Mehrpunkt-Schloßmechanismus (5) enthält.

6. Raumtrennelement nach einem der Ansprüche 1 bis 3, dadurch gekennzeichnet, daß wenigstens in einem bestimmten Oberflächenbereich der Türplatten (11, 12) zumindest ein durch eine Glasscheibe (151) oder durch ein verglastes Türfenster verschlossener Fensterausschnitt (15) vorhanden ist.

7. Raumtrennelement nach Anspruch 6, dadurch gekennzeichnet, daß zwischen den Türplatten (11, 12) um den Fensterausschnitt (15) herum den inneren Hohlraum (14) abgrenzende Distanzstücke (152) vorhanden sind, und die in den Fensterausschnitt (15) eingesetzte(n) Glasscheibe(n) (151) beiderseits durch Einfaßbänder (153) gehaltert sind.

8. Raumtrennelement nach einem der Ansprüche 1 bis 7, dadurch gekennzeichnet, daß es mit einem am stufenförmigen Absatz des Türfalzes (13) vorzugsweise in Gewindebohrungen eines Schloßschildes (32) mittels durchgehender Senkschrauben (33) befestigten, in den Hohlraum (14) zwischen den Türplatten (11, 12) vorzugsweise durch eine entlang der im Gebrauchszustand zweckmäßig unteren Querkante vorübergehend offengelassene schlitzartige Öffnung hindurch einführbaren Türschloß (3) versehen ist, wobei in die Türplatten (11, 12) Durchbrüche (34) für Türbügel, Türschild und für eine Schloßzunge (31) eingearbeitet sind.

9. Raumtrennelement nach einem der Ansprüche 1 bis 8, dadurch gekennzeichnet, daß es mit Türbändern (2) mit durch in den Türfalzrand (111) eingelassene durchgehende Bohrungen hindurchgeführten Gewindeschenkeln (21) ausgerüstet ist, wobei die Gewindeschenkel (21) in den Hohlraum (14) zwischen den Türplatten (11, 12) vorzugsweise durch eine entlang der im Gebrauchszustand zweckmäßig unteren Querkante vorübergehend offengelassene schlitzartige Öffnung hindurch einführbare Gegenstücke (22) verankert sind.

10. Raumtrennelement nach Anspruch 9, dadurch gekennzeichnet, daß die Gegenstücke (22) als vorzugsweise aus einem Plastmaterial bestehende Klötze mit mindestens einer eingebetteten Gewindebuchse aus Stahl ausgebildet sind.

11. Raumtrennelement nach einem der Ansprüche 1 bis 10, dadurch gekennzeichnet, daß es mit einer Schließplatte (16) vorzugsweise aus Holz oder Plast zum Abschließen der entlang der im Gebrauchszustand zweckmäßig unteren Querkante vorübergehend offengelassenen Öffnung des inneren Hohlraumes (14) versehen ist.

## Claims

1. Partition element, in particular a door leaf, comprising two flat boards which run in parallel at a certain clearance distance, are surface-coated at least on one side and are connected to one another in a positive-locking and adhering manner in such a way that they form a self-supporting box construction having an inner hollow space (14), wherein one flat board, as an outer door board (11), is provided with a projecting door-fold margin (111) which is constructed essentially in a C-shape by mitre joints (112), inclined in opposite directions from one another, along the longitudinal edges and extends at least along three edges, wherein, furthermore, the other flat board, as an inner door board (12) is provided with a margin (121) constructed by mitre joints (122) along its longitudinal edges and closing off the opening of the C-shaped door-fold margin (111), and wherein the partition element, depending on the intended use, is provided with fittings known per se, characterised in that the margin (121) of the inner door board (12) and also the door-fold margin, constructed in a C-shape, of the outer door board (11), compared with those of the remaining flat-board areas, have cross-sectional thicknesses reduced by cut-off sections.

2. Partition element according to Claim 1, characterised in that the mitre joints (122, 112) are each constructed according to the folding system technology known per se by glueing and then by folding in 45° connecting surfaces produced by cutting 90° wedge grooves (123, 113) into the cut- to-size, surface-coated flat-board blanks while leaving the surface coating at the groove root.

3. Partition element according to Claim 1 or 2, characterised in that a fireproof, fire-retarding and/or heat-insulating and/on sound proofing filler in the form of at least one layer preferably introduced or expanded through a slot-like opening temporarily left open along the transverse edge, conveniently the lower transverse edge in the service condition, is present in the hollow space (14) between the door boards (11, 12).

4. Partition element according to any of Claims 1 to 3, characterised in that a burglar proof, strengthening lining insert (4), preferably a steel lattice (42) embedded into a steel frame (41), is present in the hollow space (14) between the door boards (11, 12).

5. Partition element according to any of Claims 1 to 4, characterised in that it contains a multi point lock mechanism (5) which is accommodated in the hollow space (14) between the door boards (11,12) and it preferably consists of steel bars (51) which are displaceably guided rectilinearly and have areas of toothed configuration meshing with motion-transmitting toothed wheels (52).

6. Partition element according to any of Claims 1 to 3, characterised in that at least one window cut-out (15) closed by a glass pane (151) or a glazed door window is present at least in a certain surface area of the door boards (11, 12).

7. Partition element according to Claim 6, characterised in that distance pieces (152) delimiting the inner hollow space (14) are present between the door boards (11, 12) around the window cut-out (15), and the glass pane or glass panes (151) into the window cut-out (15) are mounted on both sides by edging strips (153).

8. Partition element according to any of Claims 1 to 7, characterised in that it is provided with a door lock (3) which is fixed to the stepped shoulder of the door fold (13) preferably in tapped holes of a lock plate (32) by means of straight-through countersunk screws (33) and can be inserted into the hollow space (14) between the door boards (11, 12) preferably through a slot-like opening temporarily left open along the transverse edge, conveniently the lower transverse edge in the service condition, apertures (34) being made in the door boards (11, 12) for door handle, door nameplate and for a lock latch (31).

9. Partition element according to any of Claims 1 to 8, characterised in that it is equipped with door hinge plates (2) having treaded legs (21) which are passed through through-bores made in the door-fold margin (111), the threaded legs (21) being anchored into the hollow space (14) between the door boards (11, 12) preferably by a counterpart (22) which can be inserted through a slot-like opening temporarily left open along the transverse edge, conveniently the lower transverse edge in the service condition.

10. Partition element according to Claim 9, characterised in that the counterparts (22) are constructed as blocks which are preferably made of a plastic material and have at least one embedded threaded sleeve of steel.

11. Partition element according to any of Claims 1 to 10, characterised in that it is provided with a closing plate (16) preferably made of wood or plastic for closing off the opening of the inner hollow space (14) left open temporarily along the transverse edge, conveniently the lower transverse edge in the service condition.

## Revendications

1. Panneau de séparation, en particulier panneau de porte, avec deux feuilles planes, revêtues superficiellement sur au moins une face et disposées parallèlement avec un écartement déterminé, qui sont assemblées l'une à l'autre de manière indéformable et sans discontinuité, de telle sorte qu'elles forment une structure autoportante en caisson avec un vide intérieur (14), dans lequel une première feuille plane constituant la feuille extérieure (11) est pourvue d'un rebord (111) proéminent, au pli de la porte, constitué essentiellement en forme de C par des joints à onglet (112) inclinés en sens contraire l'un à l'autre et agencés suivant les arêtes longitudinales, et qui s'étend au moins le long de trois arêtes, dans lequel en outre l'autre feuille plane constituant la feuille intérieure (12) est pourvue d'un bord (121) de fermeture de l'ouverture du rebord (111) en forme de C et constitué par des joints à onglets (122) suivant ses arêtes longitudinales, et dans lequel le panneau de séparation est pourvu de ferrures connues en soi et propres à l'utilisation envisagée, caractérisé en ce que le bord (121) de la feuille intérieure (12) ainsi que le rebord en forme de C de la feuille extérieure (11) présentent des épaisseurs de section amoindries par des fraisages (124, 114) par rapport à celles des autres régions des feuilles planes.

2. Panneau de séparation suivant la revendication 1, caractérisé en ce que les joints à onglet (122, 112) sont chacun réalisés par collage puis fermeture par pliage des faces d'assemblage inclinées à 45° obtenues par fraisage de saignées à 90° (123,113) dans les tronçons des feuilles planes revêtues superficiellement et coupés aux dimensions, tout en laissant subsister le revêtement superficiel au dos de la saignée, suivant la technologie bien connue du «Folding System».

3. Panneau de séparation suivant la revendication 1 ou 2, caractérisé en ce que, dans le vide (14) entre les feuilles de porte (11, 12), est placé un matériau de remplissage résistant au feu, coupe- feu, et/ou isolant thermique et/ou acoustique, sous la forme d'au moins une couche introduite ou injectée de préférence à travers une ouverture en forme de fente provisoirement libre prévue utilement le long de l'arête transversale inférieure, en position d'utilisation.

4. Panneau de séparation suivant l'une ou l'autre des revendications 1 à 3, caractérisé en ce que, dans le vide (14) entre les feuilles de porte (11, 12), est placée une garniture de renforcement (4) résistant à l'effraction, de préférence un grillage d'acier (42) logé dans un cadre d'acier (41).

5. Panneau de séparation suivant l'une ou l'autre des revendications 1 à 4, caractérisé en ce que, dans le vide (14) entre les feuilles de porte (11, 12), il contient un mécanisme de serrure à plusieurs points (5) se composant de préférence de barres d'acier (51) rectilignes coulissantes pourvues de portions dentées en prise avec des roues dentées (52) assurant la transmission du mouvement.

6. Panneau de séparation suivant l'une ou l'autre des revendications 1 à 3, caractérisé en ce qu'au moins dans une région déterminée de la surface des feuilles de porte (11, 12), il est prévu au moins une ouverture de fenêtre (15) fermée par une vitre (151) ou par une fenêtre vitrée.

7. Panneau de séparation suivant la revendication 6, caractérisé en ce qu'entre les feuilles de porte (11, 12), autour de l'ouverture de fenêtre (15), sont placées des pièces d'écartement (152) délimitant le vide intérieur (14) et en ce que les vitres (151) posées dans l'ouverture de fenêtre (15) sont maintenues de part et d'autre par des baguettes de fixation (153).

8. Panneau de séparation suivant l'une ou l'autre des revendications 1 à 7, caractérisé en ce qu'il est pourvu d'une serrure de porte (3) fixée au retrait du pli de la porte (13), de préférence dans des trous filetés d'une plaque de serrure (32) au moyen de vis noyées (33) traversantes, et pouvant être introduite dans le vide (14) entre les feuilles de porte (11, 12) de préférence à travers une ouverture en forme de fente provisoirement libre prévue utilement le long de l'arête inférieure, en position d'utilisation.

9. Panneau de séparation suivant l'une ou l'autre des revendications 1 à 8, caractérisé en ce qu'il est équipé de pentures de porte (2) avec des ailes filetées (21) logées dans des trous traversant le bord (111) du pli de la porte, dans lequel les ailes filetées (21) sont préalablement ancrées dans des contre-pièces (22) pouvant être introduites dans le vide (14) entre les feuilles de porte (11, 12) de préférence à travers une ouverture en forme de fente provisoirement libre prévue utilement le long de l'arête inférieure, en position d'utilisation, des passages (34) étant percés dans les feuilles de porte (11,12) pour des poignées de porte, une plaque de porte et pour une lame de serrure (31).

10. Panneau de séparation suivant la revendication 9, caractérisé en ce que les contre-pièces (22) sont réalisées de préférence sous la forme de blocs en matériau plastique dans lesquels est logée au moins une douille filetée en acier.

11. Panneau de séparation suivant l'une ou l'autre des revendications 1 à 10, caractérisé en ce qu'il est pourvu d'une plaque de fermeture (16), de préférence en bois ou en matériau plastique, pour fermer l'ouverture provisoirement libre du vide intérieur (14), prévue utilement le long de l'arête inférieure, en position d'utilisation.
